# EUROPÄISCHE PATENTSCHRIFT

(11) **EP 1 127 519 B1**
(45) Veröffentlichungstag und Bekanntmachung des Hinweises auf die Patenterteilung: **11.05.2005**
(21) Anmeldenummer: 00125853.2
(22) Anmeldetag: 25.11.2000
(51) Int. Cl.: A47C 17/12

(54) **Beschlag für Sitz- oder Liegemöbel**
Fitting for sitting or lying furniture
Ferrure pour meuble d'assise ou de couchage

(30) Priorität: 15.02.2000 DE 10006797
(43) Veröffentlichungstag der Anmeldung: 29.08.2001
(73) Patentinhaber: Laauser GmbH & Co. Polstermöbel und Tische, 71723 Grossbtottwar (DE)
(72) Erfinder: Heinze, Wieland, 72202 Nagold-Pfrondorf (DE)
(74) Vertreter: Pfiz, Thomas, Dr.

(56) Entgegenhaltungen:
- EP-A- 0 545 691
- DE-B- 1 041 665
- DE-U- 1 770 766
- DE-U- 1 794 880
- DE-U- 29 722 917
- US-A- 4 628 552

## Beschreibung

Die Erfindung betrifft einen Beschlag für Sitz- oder Liegemöbel mit aneinander angelenkten Beschlagelementen zur höhenverstellbaren Halterung eines Lehnenteils, insbesondere einer Rückenlehne oder Seitenlehne an einem feststehenden Gestellteil des Möbels.

Bei Sitzmöbeln sind Beschläge dieser Art als Schwenk-Rast-Mechanik bekannt, um ein abwinkelbares Rückenkissen aufzuklappen, so daß eine insgesamt vergrößerte Rückenfläche besteht. Allgemein sind zur Verstellung von Möbelelementen eher aufwendige Koppelgetriebe bekannt, die es beispielsweise ermöglichen, ein Sitzmöbel in ein Liegemöbel zu verwandeln.

Ausgehend hiervon liegt der Erfindung die Aufgabe zugrunde, einen Beschlag der eingangs angegebenen Art dahingehend zu entwickeln, daß bei einfacher Bauweise und Handhabung sowie ansprechender Gestaltung eine erhöhte Funktionalität und verbesserte Ergonomie eines Sitzoder Liegemöbels erreicht wird.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Aus DE-U-1770766 ist ein Beschlag für Sitz- oder Liegemöbel bekannt geworden, der sich von dem Gegenstand nach Anspruch 1 dadurch unterscheidet, dass
(a) eines der Beschlagelemente durch einen an dem Lehnenteil fest angeordneten Ausleger gebildet ist,
(b) welcher an der Rückseite des Lehenenteils absteht, und
(c) gegenüber dem Verbindungsarm in dessen Aufrechtstellung seitlich abgebeugt ist.

Die Erfindung geht von dem Gedanken aus, bei weitgehender Reduzierung der Beschlagelemente über Anschläge geeignete Funktionsstellungen zu definieren. Dementsprechend wird erfindungsgemäß vorgeschlagen, daß die Beschlagelemente durch jeweils einen an dem Gestellteil und dem Lehnenteil fest abstehenden Ausleger sowie einen die Ausleger über endseitige Drehgelenke mit zueinander parallelen Drehachsen verbindenden Verbindungsarm gebildet sind, und daß der Drehbereich der Drehgelenke durch Endanschläge begrenzt ist, wobei der verbindungsarm gegenüber dem nach oben weisenden gestellfesten Ausleger zwischen einer seitlich abgebeugten Neigestellung und einer Aufrechtstellung verschwenkbar ist. Die Beschlagteile bilden somit eine Gelenkkette an der Rückseite des Lehnenteils, wobei durch den Schwenkradius des Verbindungsarms bei Höherstellung zugleich eine Vergrößerung der Sitz- bzw. Liegetiefe erreicht wird.

In diesem Zusammenhang ist es günstig, wenn der Winkel zwischen dem Verbindungsarm und dem gestellfesten Ausleger in der Neigestellung im Bereich zwischen 60° und 120° und in der Aufrechtstellung im Bereich zwischen 150° und 210° liegt.

Um dabei das Lehnenteil in der Funktionsstellung zu halten, wird vorgeschlagen, daß der etwa senkrecht zur Lehnenfläche des Lehnenteils an dessen Rückseite abstehende lehnenfeste Ausleger gegenüber dem Verbindungsarm in dessen Aufrechtstellung seitlich abgebeugt ist. Bei einer Rückenlehne als Lehnenteil ist es von Vorteil, wenn der lehnenfeste Ausleger in der Neigestellung des Verbindungsarms etwa in dessen Verlängerung verläuft, während bei einer Seitenlehne vorteilhafterweise der lehnenfeste Ausleger in der Neigestellung des Verbindungsarms nach oben weist, so daß der gestellfeste Ausleger, der Verbindungsarm und der lehnenfeste Ausleger Z-förmig liegend angeordnet sind.

Gemäß einer besonders bevorzugten Ausgestaltung der Erfindung sind die Anschläge durch koaxial mit den Drehachsen verlaufende kreisbogenförmige Nutkurven für den Eingriff jeweils eines Anschlagstifts gebildet. Damit wird neben der Anschlagfunktion zugleich eine sichere Führung ermöglicht. Zudem ist es damit möglich, die Anschläge optisch unauffällig anzuordnen.

Eine vorteilhafte Ausführung sieht zur Erhöhung der Stabilität vor, daß die Ausleger im Bereich des Drehgelenks jeweils zwei in Richtung der Drehachse im Abstand voneinander angeordnete Nutkurven für den Eingriff von an dem Verbindungsarm parallel zur Drehachse abstehenden Anschlagstiften aufweisen.

Vorteilhafterweise sind die Drehgelenke scharnierartig ausgebildet. Dabei können die Drehgelenke durch zylindrische, mantelseitig an den Auslegern und dem Verbindungsarm angeformte und stirnseitig aneinander anliegende Lagerteile und einen die Lagerteile axial durchsetzenden, vorzugsweise als Schraube lösbar ausgebildeten Achsbolzen gebildet sein. Eine weitere Verbesserung wird dadurch erreicht, daß die die Anschläge bildenden Nutkurven als stirnseitige Ausnehmungen an den Lagerteilen ausgebildet sind und einen radialen Flankendurchbruch zum Einführen des Anschlagstiftes aufweisen. Auch in optischer Hinsicht ist es vorteilhaft, wenn die Ausleger ausgehend von ihrem freien Ende Durchgangsbohrungen zur Aufnahme von Befestigungsschrauben aufweisen, und wenn die Einführöffnung der Durchgangsbohrungen im Zusammenbauzustand durch den Verbindungsarm verdeckt ist.

Für eine günstige Kinematik sollte der gestellfeste Ausleger länger, vorzugsweise etwa doppelt so lang wie der lehnenfeste Ausleger sein. In dieser Hinsicht ist es weiter von Vorteil, wenn die Länge der Ausleger und des Verbindungsarms so bestimmt ist, daß bei Belastung des Lehnenteils an den beiden Drehgelenken ein gleichsinniges Drehmoment in Richtung einer Anschlaglage der Endanschläge auftritt, wobei im Schwenkbereich zwischen der Neige- und Aufrechtstellung eine Totlage auftritt.

Vorteilhafterweise weisen die in der Grundform rechteckigblockförmig ausgebildeten Ausleger in Richtung der Drehachse zwei im Abstand voneinander angeordnete Befestigungsstellen zur starren Verbindung mit dem Gestell- bzw. Lehnenteil auf.

Im Hinblick auf eine leichte Bauweise und ansprechende Gestaltung ist es vorteilhaft, wenn die Ausleger und der Verbindungsarm als Gußteile aus Aluminium bestehen.

Zur Erhöhung der Standzeit und Geräuschminderung ist es günstig, wenn die Drehgelenke hartmetallische Lagerbuchsen aufweisen.

Ein weiterer Erfindungsaspekt betrifft ein mit dem erfindungsgemäßen Beschlag versehenes Sitz- oder Liegemöbel.

Im folgenden wird die Erfindung anhand eines in der Zeichnung in schematischer Weise dargestellten Ausführungsbeispiels näher erläutert. Es zeigen
- Fig. 1 und 2: eine Seitenansicht eines Sitzmöbels mit einem Beschlag zur Verstellung der Rückenlehne zwischen einer unteren und einer oberen Stellung;
- Fig. 3 und 4: eine Seitenansicht eines Liegemöbels mit einem Beschlag zur Verstellung der Seitenlehne zwischen einer flachen und einer steilen Stellung;
- Fig. 5: den Beschlag nach Fig. 1 und 2 in einem vergrößerten Vertikalschnitt;
- Fig. 6a bis c: eine Breitseitenansicht der Elemente des Beschlags nach Fig. 5 ;

Der in der Zeichnung dargestellte Möbelbeschlag 10 ermöglicht eine Höhen- und Tiefenverstellung eines Lehnenteils, beispielsweise der Rückenlehne 12 eines Sitzmöbels 14 (Fig. 1, 2) oder der Seitenlehne 16 eines Liegemöbels 20 (Fig. 3, 4). Der Beschlag 10 besteht im wesentlichen aus einem an einem feststehenden Möbel- bzw. Möbelgestellteil 22 starr befestigbaren gestellfesten Ausleger 24, einem an dem Lehnenteil 12 bzw. 16 starr befestigbaren lehnenfesten Ausleger 26 und einem die Ausleger 24, 26 über endseitige Drehgelenke 28, 30 verbindenden Verbindungsarm 32.

Zweckmäßig sind die in Fig. 6a, c gezeigten Ausleger 24, 26 baugleich und unterscheiden sich nur dadurch, daß der gestellfeste Ausleger 24 etwa doppelt so hoch bzw. lang ist wie der lehnenfeste Ausleger 26. Beide Ausleger 24, 26 bestehen aus einem rechteckig-blockförmigen Lagerbock 34, dessen seitlich zurückspringendes freies Ende durch einen zylindrischen, mantelseitig angeformten Lagerflansch 36 gebildet ist. Die Lagerflansche 36 sind mit zentral durchgehenden Achsbohrungen 38 versehen, in welche hartmetallische Lagerbuchsen 40 eingesetzt sind. An ihren beiden Stirnseiten weisen die Lagerflansche 36 jeweils eine Nutkurve 42 als Anschlag zur Drehbegrenzung auf. Wie am besten aus Fig. 5 ersichtlich, sind die Nutkurven 42 durch koaxial mit den Achsbohrungen verlaufende kreisbogenförmige Ausnehmungen gebildet, welche über einen Flankendurchbruch 44 mantelseitig offen sind. Zur Schraubbefestigung an dem Gestellteil 22 bzw. Lehnenteil 12, 16 weisen die Ausleger 24, 26 jeweils zwei im Abstand voneinander angeordnete Durchgangsbohrungen 46 zur Aufnahme von Befestigungsschrauben 48 auf, wobei die Bohrungen 46 ausgehend von den an die Lagerflansche 36 stirnseitig anschließenden teilzylindrisch-konkaven Lagerflächen 50 der Lagerböcke 34 zu deren Auflageseite 52 hin verlaufen.

Der in Fig. 6b gezeigte Verbindungsarm 32 besteht aus einem rechteckig-blockförmigen Basisteil 53 und aus an den Eckbereichen des Basisteils 53 in H-förmiger Anordnung angeformten, zu einer Breitseite hin abgekröpften zylindrischen Lagerlaschen 54, welche zur Bildung der Drehgelenke 28, 30 scharnierartig an die Lagerflansche 36 der Ausleger 24, 26 ansetzbar sind. Dabei fluchten die Achsbohrungen 56 in den Lagerlaschen 54 mit den Achsbohrungen 38 der Lagerflansche 36, so daß die Drehgelenkverbindung durch Drehachsen bildende Schraubbolzen 58 herstellbar ist. Als Anschlagstück zum Eingriff in die Nutkurven 42 sind an den einander zugewandten Stirnseiten der Lagerlaschen 54 in Sacklochbohrungen Anschlagstifte 60 eingesetzt, welche beim Zusammenfügen des Verbindungsarms 32 und der Ausleger 24, 26 über die Flankendurchbrüche 44 in die Nutkurven 42 einführbar sind. Im Zusammenbauzustand überdecken die Lagerlaschen 54 des Verbindungsarms 32 die Lagerflächen 50 der Lagerböcke 34, so daß die Befestigungsschrauben 48 nicht sichtbar sind.

Wie aus Fig. 5 ersichtlich, ist der Verbindungsarm 32 gegenüber dem nach oben weisenden gestellfesten Ausleger 24 in Richtung des Doppelpfeils 62 zwischen einer seitlich abgebeugten Neigestellung und einer Aufrechtstellung (gestrichelt) verschwenkbar. Zugleich ist der etwa senkrecht zur Lehnenfläche verlaufende, rückseitig an der Rückenlehne 12 abstehende lehnenfeste Ausleger 26 gegenüber dem Verbindungsarm 32 zwischen einer Streckstellung und einer seitlich abgebeugten Beugestellung (gestrichelt) verschwenkbar, so daß die Neigung der Rückenlehne 12 in deren unterer und oberer Stellung - wie in Fig. 1 und 2 gezeigt - etwa beibehalten wird. Es versteht sich, daß die jeweiligen Endstellungen durch die Anschlaglagen der Anschlagstifte 60 an den Enden der Nutkurven 42 festgelegt sind. Um diese Anschlaglagen ohne zusätzliche Hilfsmittel zu definieren, sind die Längen der Ausleger 24, 26 und des Verbindungsarms 32 so gewählt, daß bei Belastung der Rükkenlehne 12 an beiden Drehgelenken 28, 30 in der unteren Stellung (Neigestellung des Verbindungsarms 32 und Streckstellung des lehnenfesten Auslegers 26) ein Drehmoment im Gegenuhrzeigersinn auftritt, während beim Umsetzen in die obere Stellung unter Überwindung einer Totlage ein Drehmoment im Uhrzeigersinn wirkt.

Bei der Höhenverstellung der Rückenlehne 12 wird zugleich entsprechend dem Schwenkradius des Verbindungsarms 32 eine Veränderung der Sitztiefe erreicht, so daß in der oberen Stellung der Rückenlehne 12 generell eine eher entspannte Sitzposition eingenommen werden kann.

In der in Fig. 3 gezeigten gezeigten unteren Stellung der Seitenlehne 16 weist der lehnenfeste Ausleger 26 bei geneigtem Verbindungsarm 32 nach oben. Dies kann durch eine entsprechend verlängerte Nutkurve 42 an dem Drehgelenk 30 bei ansonsten gleicher Bauform der Beschlagteile problemlos ermöglicht werden.

## Patentansprüche

1. Beschlag für Sitz- oder Liegemöbel mit aneinander angelenkten Beschlagelementen (24,26,32) zur höhenverstellbaren Halterung eines Lehnenteils (12,16), insbesondere einer Rückenlehne (12) oder Seitenlehne (16) an einem feststehenden Gestellteil (22) des Möbels (14,20), wobei die Beschlagelemente durch jeweils einen an dem Gestellteil (22) und dem Lehnenteil (12,16) fest abstehenden Ausleger (24,26) sowie einen die Ausleger (24,26) über endseitige Drehgelenke (28,30) mit zueinander parallelen Drehachsen (58) verbindenden Verbindungsarm (32) gebildet sind und der Drehbereich der Drehgelenke (28,30) durch Endanschläge (42) begrenzt ist, wobei der Verbindungsarm (32) gegenüber dem nach oben weisenden gestellfesten Ausleger (24) zwischen einer seitlich abgebeugten Neigestellung und einer Aufrechtstellung verschwenkbar ist, und wobei der lehnenfeste Ausleger (26) an der Rückseite des Lehnenteils (12,16) absteht und gegenüber dem Verbindungsarm (32) in dessen Aufrechtstellung seitlich abgebeugt ist.

2. Beschlag nach Anspruch 1, **dadurch gekennzeichnet, daß** der Winkel zwischen dem Verbindungsarm (32) und dem gestellfesten Ausleger (24) in der Neigestellung im Bereich zwischen 60° und 120° und in der Aufrechtstellung im Bereich zwischen 150° und 210° liegt.

3. Beschlag nach Anspruch 1 oder 2, **dadurch gekennzeichnet, daß** der lehnenfeste Ausleger (26) etwa senkrecht zur Lehnenfläche des Lehnenteils (12,16) absteht.

4. Beschlag nach einem der Ansprüche 1 bis 3, **dadurch gekennzeichnet, daß** der lehnenfeste Ausleger (26) in der Neigestellung des Verbindungsarms (32) etwa in dessen Verlängerung verläuft.

5. Beschlag nach einem der Ansprüche 1 bis 3, **dadurch gekennzeichnet, daß** der lehnenfeste Ausleger (26) in der Neigestellung des Verbindungsarms (32) nach oben weist, so daß der gestellfeste Ausleger (24), der Verbindungsarm (32) und der lehnenfeste Ausleger (26) Z-förmig liegend angeordnet sind.

6. Beschlag nach einem der Ansprüche 1 bis 5, **dadurch gekennzeichnet, daß** die Endanschläge durch koaxial mit den Drehachsen (58) verlaufende kreisbogenförmige Nutkurven (42) für den Eingriff jeweils eines Anschlagstifts (60) gebildet sind.

7. Beschlag nach einem der Ansprüche 1 bis 6, **dadurch gekennzeichnet, daß** die Ausleger (24,26) im Bereich der Drehgelenke (28,30) jeweils zwei in Richtung der Drehachse (58) im Abstand voneinander angeordnete Nutkurven (42) für den Eingriff von an dem Verbindungsarm (32) parallel zur Drehachse abstehenden Anschlagstiften (60) aufweisen.

8. Beschlag nach einem der Ansprüche 1 bis 7, **dadurch gekennzeichnet, daß** die Drehgelenke (28,30) scharnierartig ausgebildet sind.

9. Beschlag nach einem der Ansprüche 1 bis 8, **dadurch gekennzeichnet, daß** die Drehgelenke (28,30) durch zylindrische, mantelseitig an den Auslegern (24,26) und dem Verbindungsarm (32) angeformte und stirnseitig aneinander anliegende Lagerteile (36,54) und einen die Lagerteile (36,54) axial durchsetzenden, vorzugsweise als Schraube lösbar ausgebildeten Achsbolzen (58) gebildet sind.

10. Beschlag nach Anspruch 9, **dadurch gekennzeichnet, daß** die die Anschläge bildenden Nutkurven (42) als stirnseitige Ausnehmungen an den Lagerteilen (36) ausgebildet sind und einen radialen Flankendurchbruch (44) zum Einführen des Anschlagstifts (60) aufweisen.

11. Beschlag nach einem der Ansprüche 1 bis 10, **dadurch gekennzeichnet, daß** die Ausleger (24,26) ausgehend von ihrem freien Ende Durchgangsbohrungen (46) zur Aufnahme von Befestigungsschrauben (48) aufweisen, und daß die Einführöffnung der Durchgangsbohrungen (46) im Zusammenbauzustand durch den Verbindungsarm (32) verdeckt ist.

12. Beschlag nach einem der Ansprüche 1 bis 11, **dadurch gekennzeichnet, daß** der gestellfeste Ausleger (24) länger, vorzugsweise etwa doppelt so lang wie der lehnenfeste Ausleger (26) ist.

13. Beschlag nach einem der Ansprüche 1 bis 12, **dadurch gekennzeichnet, daß** die Länge der Ausleger (24,26) und des Verbindungsarms (32) so bestimmt ist, daß bei Belastung des Lehnenteils (12,16) an den beiden Drehgelenken (28,30) ein gleichsinniges Drehmoment in Richtung einer Anschlaglage der Endanschläge (42) wirkt, wobei im Schwenkbereich zwischen der Neige- und Aufrechtstellung eine Totlage auftritt.

14. Beschlag nach einem der Ansprüche 1 bis 13, **dadurch gekennzeichnet, daß** die in der Grundform rechteckigblockförmig ausgebildeten Ausleger (24,26) in Richtung der Drehachse (58) zwei im Abstand voneinander angeordnete Befestigungsstellen (46) zur starren Verbindung mit dem Gestellteil (22) bzw. Lehnenteil (12,16) aufweisen.

15. Beschlag nach einem der Ansprüche 1 bis 14, **dadurch gekennzeichnet, daß** die Ausleger (24,26) und der Verbindungsarm (32) als Gußteile aus Aluminium bestehen.

16. Beschlag nach einem der Ansprüche 1 bis 15, **dadurch gekennzeichnet, daß** die Drehgelenke (28,30) hartmetallische Lagerbuchsen (40) aufweisen.

17. Sitz- oder Liegemöbel **gekennzeichnet durch** einen Beschlag (10) nach einem der vorhergehenden Ansprüche.

## Claims

1. Fitting for furniture for sitting or reclining, which fitting has elements (24, 26, 32) which are articulated on one another for mounting a rest part (12, 16), in particular a backrest (12) or lateral rest (16), on a fixed part (22) of the frame of the piece of furniture (14, 20) in a vertically adjustable manner, wherein the elements of the fitting are constituted by a bracket (24, 26) which projects fixedly on the frame part (22) and on the rest part (12, 16) in each case, and also by a connecting arm (32) which connects said brackets (24, 26) via terminal pivot joints (28, 30) with mutually parallel axes of rotation (58), and the range of rotation of said pivot joints (28, 30) is limited by end stops (42), and wherein the connecting arm (32) is swivellable, in relation to the upwardly pointing bracket (24) integral with the frame, between a laterally deflected inclined position and an upright position, and wherein the bracket (26) integral with the rest projects on the rear side of the rest part (12, 14) and is deflected laterally in relation to the connecting arm (32) when the latter is in its upright position.

2. Fitting according to claim 1, **characterised in that** the angle between the connecting arm (32) and the bracket (24) integral with the frame lies in the range between 60° and 120° in the inclined position, and in the range between 150° and 210° in the upright position.

3. Fitting according to claim 1 or 2, **characterised in that** the bracket (26) integral with the rest projects approximately perpendicularly to the face of the rest on the rest part (12, 16).

4. Fitting according to one of claims 1 to 3, **characterised in that** the bracket (26) integral with the rest extends, when the connecting arm (32) is in the inclined position, approximately in the prolongation of said arm.

5. Fitting according to one of claims 1 to 3, **characterised in that** the bracket (26) integral with the rest points upwards when the connecting arm (32) is in the inclined position, so that the bracket (24) integral with the frame, the connecting arm (32) and the bracket (26) integral with the rest are arranged so as to lie in a Z-shaped manner.

6. Fitting according to one of claims 1 to 5, **characterised in that** the end stops are formed by circular arc-shaped grooved cams (42) for the engagement of a stop pin (60) in each case, which cams extend coaxially with the axes of rotation (58).

7. Fitting according to one of claims 1 to 6, **characterised in that** the brackets (24, 26) each have, in the region of the pivot joints (28, 30), two grooved cams (42), which are arranged at a distance from one another in the direction of the axis of rotation (58), for the engagement of stop pins (60) which project on the connecting arm (32) in a manner parallel to the axis of rotation.

8. Fitting according to one of claims 1 to 7, **characterised in that** the pivot joints (28, 30) are of hinge-like construction.

9. Fitting according to one of claims 1 to 8, **characterised in that** the pivot joints (28, 30) are formed by cylindrical bearing parts (36, 54) which are formed, on the superficies, onto the brackets (24, 26) and the connecting arm (32) and abut against one another at the end faces, and by an axle bolt (58) which passes axially through said bearing parts (36, 54) and is preferably constructed in a detachable manner as a screw.

10. Fitting according to claim 9, **characterised in that** the grooved cams (42) forming the stops are constructed as clearances on the end faces of the bearing parts (36) and have a radial opening (44) in the flank for the introduction of the stop pin (60).

11. Fitting according to one of claims 1 to 10, **characterised in that** the brackets (24, 26) have, starting from their free end, through-bores (46) for receiving fastening screws (48), and that the introducing aperture of the through-bores (46) is concealed, in the assembled condition, by the connecting arm (32).

12. Fitting according to one of claims 1 to 11, **characterised in that** the bracket (24) integral with the frame is longer than, and preferably about twice as long as, the bracket (26) integral with the rest.

13. Fitting according to one of claims 1 to 12, **characterised in that** the length of the brackets (24, 26) and of the connecting arm (32) is determined in such a way that, when the rest part (12, 16) is subjected to load, an equidirectional torque in the direction of a stop location of the end stops (42) acts at the two pivot joints (28, 30), a dead location occurring in the range of pivoting between the inclined position and the upright position.

14. Fitting according to one of claims 1 to 13, **characterised in that** the brackets (24, 26), which are constructed, in their basic shape, in the form of rectangular blocks, have two fastening points (46), which are arranged at a distance from one another in the direction of the axis of rotation (58), for rigid connection to the frame part (22) and rest part (12, 16) respectively.

15. Fitting according to one of claims 1 to 14, **characterised in that** the brackets (24, 26) and the connecting arm (32) consist of aluminium in the form of castings.

16. Fitting according to one of claims 1 to 15, **characterised in that** the pivot joints (28, 30) have hard-metal bearing bushes (40).

17. Piece of furniture for sitting or reclining **characterised by** a fitting (10) according to one of the preceding claims.

## Revendications

1. Ferrure pour meuble d'assise ou de couchage, avec des éléments de ferrure (24, 26, 32) articulés les uns aux autres pour maintenir avec possibilité de réglage en hauteur une partie d'appui (12, 16), notamment un dossier (12) ou un accoudoir (16), sur une partie de bâti fixe (22) du meuble (14, 20), sachant que les éléments de ferrure sont formés par un bras respectif (24, 26) faisant fixement saillie sur la partie de bâti (22) et sur la partie d'appui (12, 16) ainsi que par un bras de liaison (32) reliant les bras (24, 26) par l'intermédiaire d'articulations tournantes terminales (28, 30) ayant des axes de rotation (58) mutuellement parallèles, la plage de rotation des articulations tournantes (28, 30) étant limitée par des butées finales (42), sachant que le bras de liaison (32) peut être pivoté, par rapport au bras (24) solidaire du bâti qui est dirigé vers le haut, entre une position inclinée fléchie latéralement et une position verticale, et sachant que le bras (26) solidaire de la partie d'appui part en saillie sur le côté arrière de la partie d'appui (12, 16) et est fléchi latéralement par rapport au bras de liaison (32) dans la position verticale de ce dernier.

2. Ferrure selon la revendication 1, **caractérisée en ce que** l'angle entre le bras de liaison (32) et le bras (24) solidaire du bâti se situe dans la plage entre 60° et 120° dans la position inclinée et dans la plage entre 150° et 210° dans la position verticale.

3. Ferrure selon la revendication 1 ou 2, **caractérisée en ce que** le bras (26) solidaire de la partie d'appui part en saillie environ perpendiculairement à la surface d'appui de la partie d'appui (12, 16).

4. Ferrure selon l'une des revendications 1 à 3, **caractérisée en ce que** le bras (26) solidaire de la partie d'appui s'étend, dans la position inclinée du bras de liaison (32), environ dans le prolongement de ce dernier.

5. Ferrure selon l'une des revendications 1 à 3, **caractérisée en ce que** le bras (26) solidaire de la partie d'appui est dirigé vers le haut dans la position inclinée du bras de liaison (32), de sorte que le bras (24) solidaire du bâti, le bras de liaison (32) et le bras (26) solidaire de la partie d'appui sont disposés en forme de Z.

6. Ferrure selon l'une des revendications 1 à 5, **caractérisée en ce que** les butées finales sont formées par des rainures de came (42) en arc de cercle s'étendant coaxialement aux axes de rotation (58), pour l'engagement d'une broche de butée respective (60).

7. Ferrure selon l'une des revendications 1 à 6, **caractérisée en ce que** les bras (24, 26) présentent chacun, dans la région des articulations tournantes (28, 30), deux rainures de came (42) disposées à distance entre elles dans la direction de l'axe de rotation (58), pour l'engagement de broches de butée (60) faisant saillie sur le bras de liaison (32) parallèlement à l'axe de rotation.

8. Ferrure selon l'une des revendications 1 à 7, **caractérisée en ce que** les articulations tournantes (28, 30) sont réalisées à la manière de charnières.

9. Ferrure selon l'une des revendications 1 à 8, **caractérisée en ce que** les articulations tournantes (28, 30) sont formées par des parties de palier cylindriques (36, 54), formées sur la surface extérieure des bras (24, 26) et du bras de liaison (32) et en application mutuelle sur le côté frontal, et par un boulon axial (58) traversant axialement les parties de palier (36, 54) et réalisé amovible, de préférence sous forme de vis.

10. Ferrure selon la revendication 9, **caractérisée en ce que** les rainures de came (42) formant les butées sont réalisées sous la forme d'évidements frontaux sur les parties de palier (36) et présentent une ouverture de flanc radiale (44) pour l'introduction de la broche de butée (60).

11. Ferrure selon l'une des revendications 1 à 10, **caractérisée en ce que** les bras (24, 26) présentent des perçages traversants (46) partant de leur extrémité libre et destinés à recevoir des vis de fixation (48), et **en ce que** l'ouverture d'introduction des perçages traversants (46) est, dans l'état assemblé, cachée par le bras de liaison (32).

12. Ferrure selon l'une des revendications 1 à 11, **caractérisée en ce que** le bras (24) solidaire du bâti est plus long que le bras (26) solidaire de la partie d'appui, de préférence environ deux fois plus long.

13. Ferrure selon l'une des revendications 1 à 12, **caractérisée en ce que** la longueur des bras (24, 26) et du bras de liaison (32) est déterminée de telle sorte que, lorsque la partie d'appui (12, 16) est sollicitée, un couple de rotation de même sens agit sur les deux articulations tournantes (28, 30) en direction d'une position de butée des butées finales (42), une position de point mort apparaissant dans la plage de pivotement entre la position inclinée et la position verticale.

14. Ferrure selon l'une des revendications 1 à 13, **caractérisée en ce que** les bras (24, 26), réalisés avec une forme de base de bloc rectangulaire, présentent en direction de l'axe de rotation (58) deux points de fixation (46) disposés à distance l'une de l'autre pour l'assemblage rigide respectivement avec la partie de bâti (22) ou la partie d'appui (12, 16).

15. Ferrure selon l'une des revendications 1 à 14, **caractérisée en ce que** les bras (24, 26) et le bras de liaison (32) sont réalisés sous la forme de pièces moulées en aluminium.

16. Ferrure selon l'une des revendications 1 à 15, **caractérisée en ce que** les articulations tournantes (28, 30) présentent des coussinets de palier (40) en métal dur.

17. Meuble d'assise ou de couchage **caractérisé par** une ferrure selon l'une des revendications précédentes.
